# FASCICULE DE BREVET EUROPEEN

(11) **EP 2 955 470 B1**
(45) Date de publication et mention de la délivrance du brevet: **22.03.2017**
(21) Numéro de dépôt: 15171463.1
(22) Date de dépôt: 10.06.2015
(51) Int. Cl.: F41A 15/22

(54) **DISPOSITIF D'EXTRACTION DE DOUILLE**
VORRICHTUNG ZUR HÜLSENEXTRAKTION
CASE EXTRACTION DEVICE

(30) Priorité: 10.06.2014 FR 1401372
(43) Date de publication de la demande: 16.12.2015
(73) Titulaire: NEXTER Systems, 42328 Roanne (FR)
(72) Inventeur: Duinat, Jean-Luc, 18023 Bourges (FR); Descatoire, Xavier, 18023 Bourges (FR)
(74) Mandataire: Cabinet Chaillot

(56) Documents cités:
- EP-A1- 1 691 162
- EP-A1- 1 712 872
- FR-A1- 2 715 720
- US-A1- 2004 164 571

## Description

Le domaine technique de l'invention est celui des dispositifs d'extraction de douilles insérées dans une arme.

Une munition est classiquement composée d'un projectile serti à l'extrémité d'un étui contenant une charge de poudre propulsive qui est mise à feu par la percussion d'une amorce située au centre du culot qui obture l'autre extrémité de l'étui, étui plus couramment appelé douille. Une fois le coup tiré, seule la douille demeure dans la chambre de l'arme.

La douille peut soit être retirée de l'arme manuellement ou bien automatiquement au moyen d'une griffe d'extraction venant s'insérer dans une gorge située sur le pourtour du culot afin de tirer la douille vide hors de la chambre de l'arme comme divulgué par le brevet FR2715720.

Pour certaines armes à culasse rotative (décrites par exemple par les brevets US4494441, FR2698437 ou FR2835048), l'extraction de la douille se fait par l'introduction d'une nouvelle munition dans la culasse qui va alors pousser la douille vide. Après le dernier tir il n'est alors pas possible d'extraire la dernière douille. Lorsque l'arme est utilisée dans une tourelle exigüe il n'est parfois pas non plus possible d'accéder manuellement à la douille.

Il est connu par le brevet EP1712872 un dispositif d'extraction d'un projectile de mortier non tiré de l'intérieur du tube. Ce dispositif met en oeuvre des aimants basculants solidaires d'une tête qui est introduite dans le tube et vient s'appliquer contre l'ogive du projectile.

Cependant un tel dispositif n'est pas adapté à l'extraction d'une douille ferromagnétique d'un couloir d'une arme. Les efforts d'extraction importants qui sont nécessaires imposent le recours à des aimants puissants qui viennent interférer avec la masse ferromagnétique de l'arme gênant la mise en place du dispositif. Inversement, la force de l'aimant rend difficile la séparation de l'aimant et de la douille après extraction.

L'invention trouve application pour les systèmes d'armes tirant des munitions à douilles réalisées en matériau ferromagnétique, par exemple en acier, et propose de résoudre le problème d'extraction de la dernière douille tirée.

Ainsi, l'invention porte sur un dispositif d'extraction de douille en matériau ferromagnétique, caractérisé en ce qu'il comporte une tige solidaire au niveau d'une première extrémité d'un aimant qui est destiné à attirer une douille insérée dans une chambre d'arme, aimant suffisamment puissant pour extraire la douille de la chambre lors d'une traction exercée sur la tige ou sur l'aimant, dispositif comportant un guide amagnétique entourant l'aimant, et par rapport auquel l'aimant peut coulisser par une traction sur la tige.

Avantageusement, l'aimant comporte du néodyme.

Avantageusement, l'aimant est cylindrique et comporte une cage de ferrite renfermant un noyau magnétique central cylindrique entouré par un évidement annulaire.

Avantageusement, le guide amagnétique pourra comporter au niveau d'une première extrémité une cloche coaxiale à la tige, cloche ayant au moins au niveau de son bord un lamage de diamètre interne apte à correspondre avec le diamètre externe du culot d'une douille.

Avantageusement, la cloche pourra comporter un logement dans lequel l'aimant pourra coulisser, la cloche étant par ailleurs solidaire d'une cane cylindrique creuse à l'intérieur de laquelle peut coulisser la tige liée à l'aimant.

Avantageusement, la cloche pourra comporter un ressort de compression situé entre l'aimant et le fond de la cloche.

Avantageusement, la cane pourra comporter à sa seconde extrémité une poignée et au moins une ouverture apte à laisser coulisser longitudinalement un levier solidaire de la tige.

Avantageusement, la face de l'aimant destinée à adhérer avec le culot de la douille comporte une face correspondant avec la forme du culot de la douille.

Selon un autre mode de réalisation, le guide amagnétique pourra comporter un tube qui est fermé par une cloison à son extrémité située au voisinage d'une face de l'aimant orientée vers l'extérieur du dispositif.

L'invention sera mieux comprise à la lecture de la description suivante, description faite en référence aux dessins annexés dans lesquels :
La figure 1 représente un dispositif selon l'invention lors de l'extraction d'une douille depuis une arme montée sur une tourelle représentée en vue écorchée partielle de trois quarts.
La figure 2 représente une vue en coupe longitudinale d'un dispositif selon l'invention.
La figure 3 représente une vue en coupe longitudinale d'un second mode de réalisation d'un dispositif selon l'invention se saisissant d'une douille vide.
La figure 4 représente ce second mode de réalisation lors du dessaisissement d'une douille vide.
La figure 5 représente une vue en coupe longitudinale d'un troisième mode de réalisation de l'invention.

Selon la figure 1, la culasse 100 d'une arme comporte une chambre (chambre non visible) d'où émerge le culot 11 d'une douille 10. La douille est réalisée en un matériau ferromagnétique, par exemple en acier.

Cette culasse 100 est située derrière la paroi interne 101 d'une tourelle. La chambre se situe en face d'un canal 102 d'éjection de douilles terminé par une paroi externe 103 de la tourelle. Ainsi, en utilisation nominale de l'arme, les douilles sont éjectées de la culasse 100 directement et coaxialement au canal d'éjection 102 jusqu'à sortir d'une embouchure du canal 102 située dans la paroi externe 103 de la tourelle.

Un dispositif d'extraction 1 de douille 10 tel que détaillé à la figure 2 est introduit dans le canal 102. Il comporte une tige 2 rectiligne comportant un aimant 4 à une première extrémité située au voisinage de la culasse 100 et une poignée 3 à sa seconde extrémité située en dehors de la tourelle.

L'aimant 4 pourra être réalisé en alliage de ferrite mais comportera préférentiellement du néodyme pour ses propriétés accrues d'adhérence magnétique (force magnétique bien supérieure pour un volume plus réduit). La tige sera réalisée dans un matériau amagnétique tel que de l'aluminium ou une matière plastique.

Pour retirer la douille 10 de la chambre de la culasse 100, l'aimant 4 est mis en contact avec le culot 11 de la douille 10 de manière à attirer le culot 11. Une traction sur la poignée 3 en direction de l'extérieur de la tourelle entraine l'extraction de la douille 10 qui reste accrochée magnétiquement à l'aimant 4 et suit le dispositif 1 jusqu'à l'extérieur de la tourelle où la douille 10 pourra être séparée manuellement de l'aimant 4.

Selon un second mode de réalisation illustré aux figures 3 et 4, le dispositif 1 est placé dans le canal d'extraction 102. Le dispositif 1 comporte une cane tubulaire 7 solidaire d'une cloche 5 par sa première extrémité et d'une poignée 3 par sa seconde extrémité. La cloche 5 constitue un guide amagnétique qui entoure l'aimant 4 et par rapport auquel l'aimant 4 peut coulisser par une traction sur la tige 2 solidaire de l'aimant.

La cane 7 comporte des éléments de guidage 21 permettant le centrage du dispositif 1 dans le canal 102. La cloche 5 comporte au niveau de son bord le plus extrême un lamage 13 de diamètre interne D, apte à correspondre avec le diamètre externe du culot 11 d'une douille 10. La cloche 5 (guide amagnétique) est réalisée en matériau amagnétique (par exemple en matière plastique) et le lamage 13 permet de centrer la cloche 5 sur la douille 10, évitant ainsi le contact et l'adhérence de l'aimant 4, contenu dans un logement 6 de la cloche 5, avec d'éventuels éléments ferreux externes au dispositif 1 ou avec une masse magnétique de l'arme.

L'aimant 4 comporte une face externe 4a de forme correspondant à la face arrière du culot 11 afin d'augmenter la surface en contact entre aimant 4 et culot 11 pour optimiser l'adhérence magnétique.

L'aimant 4 est solidaire de la tige 2. L'aimant 4 est apte à coulisser longitudinalement dans le logement 6 de la cloche 5. La tige 2, qui est coaxiale à la cane 7, est également apte à coulisser longitudinalement dans la cane 7.

Un ressort de compression hélicoïdal 8 est situé entre l'aimant 4 et le fond de la cloche 5, exerçant une pression visant à écarter l'aimant du fond de la cloche 5. A proximité de la poignée 3, la cane 7 comporte des ouvertures longitudinales 9 laissant passer un levier 12 qui est transversal à la tige 2 et solidaire de celle-ci.

On notera que lorsque le ressort 8 est au repos, la face externe 4a de l'aimant 4 est située entre le fond du lamage 13 et le bord 5a de la cloche 5, de telle sorte que les bords les plus extrêmes de l'aimant 4 sont situés à distance du fond du lamage 13. Dans une telle configuration le levier 12 est situé au voisinage des extrémités des ouvertures 9 les plus éloignées de la poignée 3.

Une traction exercée alors sur la cane 7 sera transmise à la tige 2 par le levier 12. La tige 2 étant reliée à l'aimant, elle transmet à ce dernier la traction exercée sur la cane 7.

Selon la figure 4, le dispositif 1 est sorti du canal d'extraction avec la douille 10 à sa première extrémité. Une action de traction exercée sur la tige 2 par rapport à la cane 7, par le rapprochement du levier 12 et de la poignée 3, provoque le rapprochement de l'aimant 4 du fond la cloche 5, avec compression du ressort 8, jusqu'à placer la face externe 4a de l'aimant 4 à une distance H du fond du lamage 13. On notera que le logement 6 contenant l'aimant 4 est d'un diamètre d inférieur au diamètre du culot 11 de la douille 10.

Le culot 11 interfère avec le fond du lamage 13 plaçant ainsi également le culot 11 à une distance H de la face externe 4a de l'aimant 4. Cette distance H sera calculée par l'Homme du Métier de manière à ce qu'elle soit suffisamment grande pour soustraire la douille 10 à l'attraction magnétique de l'aimant 4. On pourra alors aisément retirer la douille du dispositif 4. L'Homme du Métier dimensionnera l'aimant 4 en fonction de la taille de la douille et de l'effort de décollement nécessaire entre douille et chambre.

Selon la figure 5 et selon un autre mode de réalisation, l'aimant 4 est cylindrique et comporte une cage de ferrite comprenant une paroi cylindrique externe 111 et deux couvercles circulaires 112. La cage renferme un noyau magnétique central cylindrique 110 à base de néodyme et qui est entouré par un évidement annulaire 106 coaxial à l'aimant. Une telle configuration de l'aimant permet de mettre en oeuvre un noyau magnétique 110 de dimensions plus réduites et permet de canaliser les lignes de champ (flèches F) au travers de la cage de ferrite. On limite ainsi les perturbations électromagnétiques pouvant être provoquées par l'aimant dans son environnement périphérique et on focalise l'action magnétique influençant l'extérieur de l'aimant au niveau de ses pôles que sont la face avant et la face arrière de l'aimant.

L'aimant 4 est solidaire par sa face arrière d'une tige 2 apte à pousser ou tirer l'aimant 4 qui est placé dans un tube 5 en matériau amagnétique formant le guide amagnétique pour l'aimant 4. Le tube 5 permet de placer l'aimant dans le conduit d'éjection des douilles 102 visible à la figure 1 tout en évitant un contact direct avec les masses magnétiques de l'arme.

Le tube 5 peut être totalement ou partiellement fermé à son extrémité afin d'offrir une surface d'appui au culot 11 de la douille. Suivant le mode de réalisation représenté, le tube 5 comporte une cloison 113 qui l'obture et qui s'interposera entre le culot de la douille 10 et l'aimant 4.

En plaquant la face avant 4a de l'aimant contre la cloison 113, l'aimant 4 attire magnétiquement le culot 11 au travers de la cloison.

En tirant le tube 5 hors du conduit, la cloison 113 entraîne directement l'aimant 4 et la douille est extraite.

Après extraction de la douille 10, afin de séparer la douille 10 de l'aimant 4, il suffit d'éloigner l'aimant 4 de la cloison 113 par une traction sur la tige 2. La cloison 113 retient la douille 10 et la soustraie progressivement à la force attractive de l'aimant 4 qui s'éloigne ce qui permet de détacher facilement la douille du dispositif 1.

Il est possible de donner à la partie avant du tube 5 une forme analogue à celle de la cloche décrite en référence à la figure 4, c'est à dire comportant un lamage permettant de centrer la douille par rapport au tube 5.

Inversement, il est possible de mettre en oeuvre un aimant comportant un noyau et une cage (tel que décrit en référence à la figure 5) avec un dispositif du type de celui décrit à la figure 4 associant une cloche 5 et une cane 7.

## Revendications

1. Dispositif d'extraction (1) de douille (10) en matériau ferromagnétique comportant une tige (2) solidaire au niveau d'une première extrémité d'un aimant (4) qui est destiné à attirer une douille (10) insérée dans une chambre d'arme, aimant (4) suffisamment puissant pour extraire la douille (10) de la chambre lors d'une traction exercée sur la tige (2) ou sur l'aimant (4), **caractérisé en ce que** ledit dispositif comporte un guide amagnétique (5) entourant l'aimant, et par rapport auquel l'aimant (4) peut coulisser par une traction sur la tige (2).

2. Dispositif d'extraction (1) de douille (10) selon la revendication 1, **caractérisé en ce que** l'aimant (4) comporte du néodyme.

3. Dispositif d'extraction (1) de douille (10) selon une des revendications 1 ou 2, **caractérisé en ce que** l'aimant (4) est cylindrique et comporte une cage de ferrite (111,112) renfermant un noyau magnétique central cylindrique (110) entouré par un évidement annulaire (113).

4. Dispositif d'extraction (1) de douille (10) selon une des revendications 1 à 3, **caractérisé en ce que** le guide amagnétique comporte au niveau d'une première extrémité une cloche (5) coaxiale à la tige (2), cloche (5) ayant au moins au niveau de son bord un lamage (13) de diamètre interne apte à correspondre avec le diamètre externe du culot (11) d'une douille (10).

5. Dispositif d'extraction (1) de douille (10) selon la revendication 4, **caractérisé en ce que** la cloche (5) comporte un logement (6) dans lequel l'aimant (4) peut coulisser, la cloche (5) étant par ailleurs solidaire d'une cane cylindrique creuse (7) à l'intérieur de laquelle peut coulisser la tige (2) liée à l'aimant (4).

6. Dispositif d'extraction (1) de douille (10) selon la revendication 5, **caractérisé en ce qu'**il comporte un ressort (8) de compression situé entre l'aimant (4) et le fond de la cloche (5).

7. Dispositif d'extraction (1) de douille (10) selon une des revendication 5 ou 6, **caractérisé en ce que** la cane (7) comporte à sa seconde extrémité une poignée (3) et au moins une ouverture (9) apte à laisser coulisser longitudinalement un levier (12) solidaire de la tige (2).

8. Dispositif d'extraction (1) de douille (10) selon une des revendications 1 à 7, **caractérisé en ce que** la face (4a) de l'aimant (4) destinée à adhérer avec le culot (11) de la douille (10) comporte une face (4a) correspondant avec la forme du culot (11) de la douille (10).

9. Dispositif d'extraction (1) de douille (10) selon une des revendications 1 à 3, **caractérisé en ce que** le guide amagnétique comporte un tube (5) qui est fermé par une cloison (113) à son extrémité située au voisinage d'une face (4a) de l'aimant (4) orientée vers l'extérieur du dispositif (1).

## Patentansprüche

1. Vorrichtung zur Extraktion (1) einer Hülse (10) aus ferromagnetischem Material mit einem Schaft (2), der auf Höhe eines ersten Endes eines Magneten (4) fest verbunden ist, der dazu bestimmt ist, eine Hülse (10) anzuziehen, die in eine Kammer einer Waffe eingesetzt ist, wobei der Magnet (4) genügend stark ist, um die Hülse (10) aus der Kammer herauszuziehen, mit einem auf den Schaft (2) oder den Magneten (4) ausgeübten Zug, **gekennzeichnet dadurch, dass** die Vorrichtung eine nicht magnetische Führung (5) umfasst, die den Magneten umgibt, und in Bezug auf die der Magnet (4) durch Zug auf dem Schaft (2) gleiten kann.

2. Vorrichtung zur Extraktion (1) einer Hülse (10) nach Anspruch 1, **gekennzeichnet dadurch. dass** der Magnet (4) Neodym umfasst.

3. Vorrichtung zur Extraktion (1) einer Hülse (10) nach einem der Ansprüche 1 oder 2, **gekennzeichnet dadurch, dass** der Magnet (4) zylindrisch ist und einen Ferritkäfig (111, 112) umfasst, der einen zentralen zylindrischen magnetischen Kern (110) enthält, umgeben von einer ringförmigen Aushöhlung (113).

4. Vorrichtung zur Extraktion (1) einer Hülse (10) nach einem der Ansprüche 1 bis 3, **gekennzeichnet dadurch, dass** die nicht magnetische Führung auf Höhe eines ersten Endes eine Glocke (5) koaxial zum Schaft umfasst (2), wobei die Glocke (5) mindestens auf Höhe ihres Randes eine Senkung (13) mit einem Innendurchmesser umfasst, der dem Außendurchmesser des Sockels (11) einer Hülse (10) entspricht.

5. Vorrichtung zur Extraktion (1) einer Hülse (10) nach Anspruch 4, **gekennzeichnet dadurch, dass** die Glocke (5) eine Aufnahme (6) umfasst, in der der Magnet (4) gleiten kann, wobei die Glocke (5) außerdem mit einem hohlen zylindrischen Stab (7) fest verbunden ist, in dem der Schaft (2), der mit dem Magneten (4) verbunden ist, gleiten kann.

6. Vorrichtung zur Extraktion (1) einer Hülse (10) nach Anspruch 5, **gekennzeichnet dadurch, dass** sie eine Druckfeder (8) umfasst, die zwischen dem Magneten (4) und dem Boden der Glocke (5) gelegen ist.

7. Vorrichtung zur Extraktion (1) einer Hülse (10) nach einem der Ansprüche 5 oder 6, **gekennzeichnet dadurch, dass** der Stab (7) an seinem zweiten Ende einen Griff (3) umfasst und mindestens eine Öffnung (9), in der ein Hebel (12) in Längsrichtung gleiten kann, der mit dem Schaft (2) verbunden ist.

8. Vorrichtung zur Extraktion (1) einer Hülse (10) nach einem der Ansprüche 1 bis 7, **gekennzeichnet dadurch, dass** die Seite (4a) des Magneten (4), die dazu bestimmt ist, an dem Sockel (11) der Hülse (10) zu haften, eine Seite (4a) umfasst, die der Form des Sockels (11) der Hülse (10) entspricht.

9. Vorrichtung zur Extraktion (1) einer Hülse (10) nach einem der Ansprüche 1 bis 3, **gekennzeichnet dadurch, dass** die nicht magnetische Führung ein Rohr (5) umfasst, das durch eine Scheidewand (113) an seinem Ende in der Nähe einer Seite (4a) des Magneten (4), die nach außerhalb der Vorrichtung (1) ausgerichtet ist, verschlossen ist.

## Claims

1. A device (1) for extracting a case (10) made of ferromagnetic material, comprising a rod (2) integral at a first end with a magnet (4) which is intended to attract a case (10) inserted within a weapon chamber, the magnet (4) being strong enough to extract the case (10) from the chamber upon a traction being exerted on the rod (2) or the magnet (4), **characterised in that** said device comprises a non-magnetic guide (5) surrounding the magnet, and with respect to which the magnet (4) can slide by a traction on the rod (2).

2. The device (1) for extracting a case (10) according to claim 1, **characterised in that** the magnet (4) comprises neodymium.

3. The device (1) for extracting a case (10) according to one of claims 1 or 2, **characterised in that** the magnet (4) is cylindrical and comprises a ferrite cage (111,112) enclosing a cylindrical central magnetic core (110) surrounded by an annular recess (113).

4. The device (1) for extracting a case (10) according to one of claims 1 to 3, **characterised in that** the non-magnetic guide comprises at a first end a bell (5) coaxial with the rod (2), the bell (5) having at least at its edge a counterbore (13) with an inner diameter able to correspond with the outer diameter of the base (11) of a case (10).

5. The device (1) for extracting a case (10) according to claim 4, **characterised in that** the bell (5) comprises a housing (6) in which the magnet (4) can slide, the bell (5) being furthermore integral with a hollow cylindrical cane (7) within which the rod (2) connected to the magnet (4) can slide.

6. The device (1) for extracting a case (10) according to claim 5, **characterised in that** it comprises a compression spring (8) located between the magnet (4) and the bottom of the bell (5).

7. The device (1) for extracting a case (10) according to one of claims 5 or 6, **characterised in that** the cane (7) comoprises at its second end a handle (3) and at least one opening (9) able to allow a lever (12) integral with the rod (2) to slide longitudinally.

8. The device (1) for extracting a case (10) according to one of claims 1 to 7, **characterised in that** the face (4a) of the magnet (4) intended to adhere with the base (11) of the case (10) comprises a face (4a) corresponding to the shape of the base (11) of the case (10).

9. The device (1) for extracting a case (10) according to one of claims 1 to 3, **characterised in that** the non-magnetic guide comprises a tube (5) which is closed by a partition wall (113) at its end located at the vicinity of a face (4a) of the magnet (4) oriented towards the outside of the device (1).
